# EUROPÄISCHE PATENTSCHRIFT

(11) **EP 4 248 028 B1**
(45) Veröffentlichungstag und Bekanntmachung des Hinweises auf die Patenterteilung: **01.01.2025**
(21) Anmeldenummer: 21798600.9
(22) Anmeldetag: 19.10.2021
(51) Int. Cl.: E03F 1/00

(54) **VAKUUMTOILETTE UND VERFAHREN ZUM SPÜLEN EINER VAKUUMTOILETTE**
VACUUM TOILET AND METHOD OF FLUSHING A VACUUM TOILET
TOILETTES À VIDE ET PROCÉDÉ DE RINÇAGE DES TOILETTES À VIDE

(30) Priorität: 19.11.2020 DE 202020106645 U
(43) Veröffentlichungstag der Anmeldung: 27.09.2023
(73) Patentinhaber: TRAINVAC GMBH, 22880 Wedel (DE)
(72) Erfinder: OREMEK, Peter, 22159 Hamburg (DE); NYCH, Michael, 22587 Hamburg (DE); SCHEIBA, Daniel, 25474 Bönningstedt (DE); SAMSON, Dominik, 22763 Hamburg (DE); AUTZEN, Matthias, 25489 Haselau (DE)
(74) Vertreter: Eisenführ Speiser
(86) Internationale Anmeldenummer: PCT/EP2021/078939
(87) Internationale Veröffentlichungsnummer: WO 2022/106135

(56) Entgegenhaltungen:
- EP-B1- 3 047 077
- DE-U1- 202013 009 406
- ES-A1- 2 366 504
- FI-B- 110 538

## Beschreibung

Die vorliegende Erfindung betrifft eine Vakuumtoilette, die ein Toilettenbecken, einen Transfertank und einen Spülwasserbehälter aufweist sowie ein Verfahren zum Spülen einer Vakuumtoilette. Der Spülwasserbehälter ist derart ausgebildet und angeschlossen, dass bei Betätigung der Toilette ein Spülvorgang ausgelöst wird, bei dem, mithilfe eines im Spülwasserbehälter durch eine Druckluftquelle angelegten Überdrucks, Spülwasser aus diesem über eine erste Spülwasserleitung in das Toilettenbecken befördert wird. Der Transfertank ist derart ausgebildet und angeschlossen, dass im Anschluss an den Spülvorgang Absaugmasse aus dem Toilettenbecken mithilfe eines an den Transfertank angelegten Unterdrucks in den Transfertank abgesaugt wird.

Vakuumtoiletten werden beispielsweise als Toiletten in Fahrzeugen (wie z.B. Schienenfahrzeugen, Flugzeugen, Wasserfahrzeugen, Bussen, etc.) eingesetzt und bieten die Möglichkeit, Absaugmasse mithilfe eines Vakuums aus dem Toilettenbecken in einen Transfertank abzusaugen und daraus schließlich in ein Abwasserreservoir weiterzuleiten.

Eine derartige Vakuumtoilette ist beispielsweise aus DE 20 2002 101 760 U1 oder aus EP3047077B1 bekannt. Die Vakuumtoilette umfasst ein Toilettenbecken, einen Transfertank und einen Spülwasserbehälter. Der Spülwasserbehälter ist derart ausgebildet und angeschlossen, dass bei Betätigung der Toilette ein Spülvorgang ausgelöst wird, bei dem, mithilfe eines im Spülwasserbehälter durch eine Druckluftquelle angelegten Überdrucks, Spülwasser aus diesem über eine erste Spülwasserleitung in das Toilettenbecken befördert wird. Der Transfertank ist derart ausgebildet und angeschlossen, dass im Anschluss an den Spülvorgang Absaugmasse aus dem Toilettenbecken mithilfe eines an den Transfertank angelegten Unterdrucks in den Transfertank abgesaugt wird. Bei einer solchen Vakuumtoilette können sich Verunreinigungen im Transfertank ansammeln, die schließlich sogar zu einer Verstopfung der Vakuumtoilette führen.

Aus FI110538B ist ein Vakuumtoilettensystem mit einem Spülwasserbehälter vorbekannt, der eingangsseitig an eine Druckluftquelle und eine Spülwasserquelle angeschlossen ist und ausgangsseitig an eine Toilettenschüssel angeschlossen ist.

Aus ES2366504A1 ist eine Toilette mit Vakuum-Evakuierungssystem vorbekannt, mit einer Toilettenschüssel und einem Abwassertank, wobei sich zwischen dem Auslass der Toilettenschüssel und dem Einlass des Tanks ein Absperrventil befindet.

Aus DE202013009406U1 ist eine mobil einsetzbare Sanitäreinheit, vorbekannt, die zur Wiederverwertung von Grauwasser ausgebildet ist. Ein Frischwasserbehälter ist mit einer Frischwasser verbrauchenden Einheit verbunden und eine Grauwasserabführleitung dieser Einheit ist zu einem Grauwasserbehälter geführt. Vom Grauwasserbehälter ist eine Leitung zu einer Grauwasser verbrauchenden Einheit und eine weitere Leitung zu einem Abwasserbehälter geführt. Zwischen der Frischwasser verbrauchenden Einheit und dem Grauwasserbehälter ist ein Ventil in deren Verbindungsleitung angeordnet ist und ein weiteres Ventil ist in der Verbindungsleitung zwischen dem Grauwasserbehälter und dem Abwasserbehälter angeordnet ist. Ein gleichzeitiges Öffnen der beiden Ventile ist ausgeschlossen.

Es ist daher Aufgabe der vorliegenden Erfindung, eine Vakuumtoilette bereitzustellen, bei der die Verunreinigungen im Transfertank reduziert werden, um einer Verstopfung der Vakuumtoilette vorzubeugen.

Diese Aufgabe wird gelöst durch eine Vakuumtoilette mit den Merkmalen des Schutzanspruchs 1. Vorteilhafte Ausführungsformen sind in den Unteransprüchen definiert.

Gemäß der vorliegenden Erfindung ist eine zweite Spülwasserleitung vorhanden, die durch die erste Spülwasserleitung gespeist wird. Diese zweite Spülwasserleitung verfügt über ein steuerbares Ventil, das den Spülwasserfluss in der zweiten Spülwasserleitung freigeben oder blockieren kann.

Wenn das steuerbare Ventil die zweite Spülwasserleitung öffnet, wird Spülwasser in den Transfertank gefördert und der Transfertank gespült.

Im Rahmen der vorliegenden Erfindung wird unter dem Begriff "Absaugmasse" die Masse verstanden, die aus dem Toilettenbecken beim Spülen desselben entfernt wird. Die Absaugmasse kann Spülwasser sowie Fäkalien und weitere Bestandteile enthalten.

Bevorzugt zweigt die zweite Spülwasserleitung von der ersten Spülwasserleitung über einen Anschluss in T-Stückform ab. Dabei fließt das Spülwasser der ersten Spülwasserleitung z.B. in den vertikalen Zweig der T-Stückform hinein und teilt sich in der T-Stückform in zwei Spülwasserströme auf, indem der eine Spülwasserstrom, der weiterhin den Spülwasserstrom der ersten Spülwasserleitung bildet, z.B. durch den linken horizontalen Zweig, und der zweite Spülwasserstrom, der den Spülwasserstrom der zweiten Spülwasserleitung bildet, durch den rechten horizontalen Zweig der T-Stückform herausfließt.

Bevorzugt verfügt der Transfertank über eine von der zweiten Spülleitung gespeiste Spüldüse mit mehreren Düsenöffnungen. Über diese Spüldüsenvorrichtung im Transfertank wird gewährleistet, dass möglichst viele und im besten Fall alle Bereiche der Transfertankinnenwandung gespült werden.

In einer Ausführungsform der vorliegenden Erfindung ist auch die erste Spülwasserleitung mit einem steuerbaren Ventil versehen. Die beiden steuerbaren Ventile an den Spülwasserleitungen sind unabhängig voneinander steuerbar. Dadurch kann der Spülwasserfluss über verschiedene Wege geleitet werden. Falls das Ventil der ersten Spülwasserleitung geöffnet und das Ventil der zweiten Spülwasserleitung geschlossen ist, kann Spülwasser vom Spülwasserbehälter in das Toilettenbecken, aber nicht in den Transfertank fließen. Falls das Ventil der ersten Spülwasserleitung geschlossen und das Ventil der zweiten Spülwasserleitung geöffnet ist, kann Spülwasser in den Transfertank, aber nicht in das Toilettenbecken fließen. Falls beide Ventile geöffnet sind, kann Spülwasser in den Transfertank und in das Toilettenbecken fließen.

In einer weiteren Ausführungsform der vorliegenden Erfindung ist das steuerbare Ventil der zweiten Spülwasserleitung als ein 3/2-Wegeventil ausgebildet. Dadurch kann entweder Spülwasser aus der ersten Spülwasserleitung in eine Fortsetzung der ersten Spülwasserleitung in das Toilettenbecken oder aus der ersten Spülwasserleitung über die zweite Spülwasserleitung in den Transfertank fließen.

Bevorzugt sind die steuerbaren Ventile Magnetventile. Nach weiteren bevorzugten Ausführungsformen verfügt die Vakuumtoilette über eine elektronische Steuereinrichtung.

Diese Steuereinrichtung ist programmtechnisch dazu vorbereitet, die Druckluftquelle und das steuerbare Ventil der zweiten Spülwasserleitung derart zu steuern, dass der Transfertank unter vordefinierten Bedingungen gespült wird.

In einer Ausführungsform der vorliegenden Erfindung ist die Steuereinrichtung dazu eingerichtet, als vorgegebene Bedingung die Anzahl von Spülvorgängen des Toilettenbeckens nach der letzten Spülung des Transfertanks zu prüfen. Nach einer vorgegebenen Anzahl von Spülvorgängen steuert die Steuereinrichtung die Druckluftquelle und das steuerbare Ventil an der zweiten Spülwasserleitung derart, dass ein separater Spülvorgang für den Transfertank vorgenommen wird.

In einer alternativen Ausführungsform der vorliegenden Erfindung ist die Steuereinrichtung dazu eingerichtet, als vorgegebene Bedingung die Anzahl von Spülvorgängen des Toilettenbeckens nach der letzten Spülung des Transfertanks zu prüfen. Nach einer vorgegebenen Anzahl von Spülvorgängen steuert die Steuereinrichtung die Druckluftquelle und das steuerbare Ventil an der zweiten Spülwasserleitung derart, dass gleichzeitig zum nächsten Spülvorgang des Toilettenbeckens ein Spülvorgang für den Transfertank vorgenommen wird.

Als bevorzugte Alternative ist die Steuereinrichtung dazu eingerichtet, als vorgegebene Bedingung den Ablauf eines vorgegebenen regelmäßigen Zeitintervalls zu prüfen. Nach Ablauf dieses Zeitintervalls steuert die Steuereinrichtung die Druckluftquelle und das steuerbare Ventil der zweiten Spülwasserleitung derart, dass ein Spülvorgang für den Transfertank vorgenommen wird.

In einer weiteren alternativen Ausführungsform der vorliegenden Erfindung ist die Steuereinrichtung dazu eingerichtet, als vorgegebene Bedingung zu prüfen, ob ein Frostentleerungssignal für das Fahrzeug vorliegt. Das Frostentleerungssignal wird beispielsweise vor Betriebsschluss des Zuges ausgelöst, um alle wasserführenden Leitungen und Behälter zu leeren. Liegt dieses Signal vor, steuert die Steuereinrichtung die Druckluftquelle und das steuerbare Ventil der zweiten Spülwasserleitung derart, dass mit dem Spülwasser, das abgelassenen wird, ein Spülvorgang für den Transfertank vorgenommen wird.

Dies stellt sicher, dass vor längerer Nichtnutzung der Vakuumtoilette der Transfertank gereinigt wird, um der Verfestigung von Ablagerungen im Transfertank vorzubeugen.

Die Erfindung wird nachfolgend anhand eines in den Figuren dargestellten Ausführungsbeispiels erläutert. Es zeigen:
- Figur 1: einen schematischen Aufbau der Vakuumtoilette mit einem steuerbaren Ventil an der zweiten Spülwasserleitung,
- Figur 2: einen schematischen Aufbau der Vakuumtoilette mit einem steuerbaren Ventil an der zweiten Spülwasserleitung und einem steuerbaren Ventil an der ersten Spülwasserleitung,
- Figur 3: einen schematischen Aufbau der Vakuumtoilette mit einem steuerbaren Ventil an der zweiten Spülwasserleitung, das als ein 3/2-Wegeventil ausgebildet ist.

Eine Vakuumtoilette wird im Folgenden unter Bezugnahme auf die Figuren 1 bis 3 beschrieben. Die Vakuumtoilette umfasst ein Toilettenbecken 10, einen Transfertank 12 und einen Spülwasserbehälter 14. Der Spülwasserbehälter 14 verfügt über einen Füllstandsensor B02, der mit einem Ventil Q06 gekoppelt ist. Zeigt der Füllstandsensor B02 an, dass sich zu wenig Spülwasser im Spülwasserbehälter 14 befindet, wird das Ventil Q06 geöffnet und der Spülwasserbehälter 14 wird über eine von einem Frischwasserreservoir kommende Spülwasserleitung 20 gefüllt.

Der Spülwasserbehälter 14 ist derart ausgebildet und angeschlossen, dass bei Betätigung der Toilette ein Spülvorgang ausgelöst wird. Dabei wird Druckluft über eine von der Druckluftquelle 21 kommende Druckluftleitung 22 über ein Spülventil Q01 und ein Ventil 24 in den Innenraum des Spülwasserbehälters 14 geleitet. Dadurch wird Spülwasser aus dem Spülwasserbehälter 14 über eine erste Spülwasserleitung 16 in das Toilettenbecken 10 befördert. Zu Beendigung des Spülvorgangs wird die Versorgung des Spülwasserbehälters 14 mit Druckluft gestoppt, woraufhin sich die Einstellung des Ventils 24 ändert. Es herrscht dann noch Überdruck im Spülwasserbehälter 14. Durch die veränderte Einstellung des Ventils 24 ist die Entlüftungsleitung 26 zugänglich, worüber der im Spülwasserbehälter 14 herrschende Überdruck abgelassen werden kann.

Der Transfertank 12 ist derart ausgebildet und angeschlossen, dass im Anschluss an den Spülvorgang das Einlassventil Q05 geöffnet wird und Absaugmasse aus dem Toilettenbecken 10 mithilfe eines an den Transfertank 12 angelegten Unterdrucks in den Transfertank 12 abgesaugt wird. Anschließend wird das Einlassventil Q05 wieder geschlossen und es wird ein Überdruck im Transferbehälter 12 erzeugt. Daraufhin wird das Auslassventil Q04 geöffnet und die im Transfertank 12 befindliche Absaugmasse wird durch an den Transfertank 12 angelegten Überdruck in ein mit dem Transfertank 12 verbundenes Abwasserreservoir gefördert. Der Unterduck bzw. der Überdruck im Transfertank 12 werden über das Druckventil Q02 und das Vakuumventil Q03 gesteuert.

Eine zweite Spülwasserleitung 18 ist so angeschlossen, dass diese durch die erste Spülwasserleitung 16 gespeist wird. Die zweite Spülwasserleitung 18 verfügt über ein steuerbares Ventil Q07, das den Spülwasserfluss in der zweiten Spülwasserleitung 18 freigeben oder blockieren kann. Wenn das steuerbare Ventil Q07 die zweite Spülwasserleitung 18 öffnet, wird Spülwasser in den Transfertank 12 gefördert und der Transfertank 12 gespült.

Die zweite Spülwasserleitung 18 zweigt von der ersten Spülwasserleitung 16 über einen Anschluss in T-Stückform 17 ab. Dabei fließt das Spülwasser der ersten Spülwasserleitung 16 z.B. in den vertikalen Zweig der T-Stückform 17 hinein und teilt sich in der T-Stückform 17 in zwei Spülwasserströme auf, indem der eine Spülwasserstrom, der weiterhin den Spülwasserstrom der ersten Spülwasserleitung 16 bildet, z.B. durch den linken horizontalen Zweig, und der zweite Spülwasserstrom, der den Spülwasserstrom der zweiten Spülwasserleitung 18 bildet, durch den rechten horizontalen Zweig der T-Stückform 17 herausfließt.

In Figur 2 ist eine Ausführungsform der vorliegenden Erfindung dargestellt, bei der auch die erste Spülwasserleitung 16 mit einem steuerbaren Ventil Q08 versehen ist. Die beiden steuerbaren Ventile Q07 und Q08 sind unabhängig voneinander steuerbar. Dadurch kann der Spülwasserfluss über verschiedene Wege geleitet werden. Falls das Ventil der ersten Spülwasserleitung Q08 geöffnet und das Ventil der zweiten Spülwasserleitung Q07 geschlossen ist, kann Spülwasser vom Spülwasserbehälter 14 in das Toilettenbecken 10, aber nicht in den Transfertank 12 fließen. Falls das Ventil der ersten Spülwasserleitung Q08 geschlossen und das Ventil der zweiten Spülwasserleitung Q07 geöffnet ist, kann Spülwasser in den Transfertank 12, aber nicht in das Toilettenbecken 10 fließen. Falls beide Ventile Q07 und Q08 geöffnet sind, kann Spülwasser in den Transfertank 12 und in das Toilettenbecken 10 fließen.

In Figur 3 ist eine Vakuumtoilette dargestellt, bei der das steuerbare Ventil der zweiten Spülwasserleitung Q07 als ein 3/2-Wegeventil ausgebildet ist. Dadurch kann entweder Spülwasser aus der ersten Spülwasserleitung 16 in einer Fortsetzung der ersten Spülwasserleitung in das Toilettenbecken 10 oder aus der ersten Spülwasserleitung 16 über die zweite Spülwasserleitung 18 in den Transfertank 12 fließen.

## Patentansprüche

1. Vakuumtoilette mit
einem Toilettenbecken (10),
einem Transfertank (12) und
einem Spülwasserbehälter (14), und
einer ersten Spülwasserleitung,
wobei der Spülwasserbehälter (14) derart ausgebildet und an das Toilettenbecken angeschlossen ist, dass bei Betätigung der Toilette ein Spülvorgang ausgelöst wird, bei dem, mithilfe eines im Spülwasserbehälter (14) durch eine Druckluftquelle (21) angelegten Überdrucks, Spülwasser aus diesem über die erste Spülwasserleitung (16) in das Toilettenbecken (10) befördert wird, und
wobei der Transfertank (12) derart ausgebildet und an das Toilettenbecken angeschlossen ist, dass im Anschluss an den Spülvorgang Absaugmasse aus dem Toilettenbecken (10) mithilfe eines an den Transfertank (12) angelegten Unterdrucks in den Transfertank (12) abgesaugt wird,
**gekennzeichnet durch** eine zweite, durch die erste Spülwasserleitung gespeiste Spülwasserleitung (18) mit einem steuerbaren Ventil (Q07), durch welche Spülwasser in den Transfertank (12) gefördert wird, wenn das steuerbare Ventil (Q07) die zweite Spülwasserleitung (18) öffnet, um den Transfertank (12) zu spülen.

2. Vakuumtoilette nach Anspruch 1, **dadurch gekennzeichnet, dass** die zweite Spülwasserleitung (18) von der ersten Spülwasserleitung (16) über einen Anschluss in T-Stückform (17) abzweigt.

3. Vakuumtoilette nach den Ansprüchen 1 und 2, **dadurch gekennzeichnet, dass** der Transfertank über eine durch die zweite Spülleitung gespeiste Spüldüse mit mehreren, verteilt angeordneten Düsenöffnungen verfügt.

4. Vakuumtoilette nach den Ansprüchen 1, 2 und 3, **dadurch gekennzeichnet, dass** auch die erste Spülwasserleitung (16) mit einem steuerbaren Ventil (Q08) versehen ist und die beiden steuerbaren Ventile unabhängig voneinander steuerbar sind, sodass, wenn das Ventil der ersten Spülwasserleitung (Q08) geöffnet und das Ventil der zweiten Spülwasserleitung (Q07) geschlossen ist, Spül-wasservom Spülwasserbehälter (14) in das Toilettenbecken (10), aber nicht in den Transfertank (12) fließen kann, und, wenn das Ventil der ersten Spülwasserleitung (Q08) geschlossen und das Ventil der zweiten Spülwasserleitung (Q07) geöffnet ist, Spülwasser in den Transfertank (12), aber nicht in das Toilettenbecken (10) fließen kann, und, wenn beide Ventile offen sind, Spül-wasser in den Transfertank (12) und in das Toilettenbecken (10) fließen kann.

5. Vakuumtoilette nach Anspruch 1, **dadurch gekennzeichnet, dass** das steuerbare Ventil der zweiten Spülwasserlei-tung (Q07) als ein 3/2-Wegeventil ausgebildet ist, das entweder Spülwasser aus der ersten Spülwasserleitung (16) in eine Fortsetzung der ersten Spülwasserleitung in das Toilettenbecken (10) leitet oder Spülwasser aus der ersten Spülwasserleitung (16) über die zweite Spül-wasserleitung (18) in den Transfertank (12) leitet.

6. Vakuumtoilette nach den vorhergehenden Ansprüchen, **dadurch gekennzeichnet, dass** das steuerbare Ventil (Q07) der zweiten Spülwasserleitung und, wenn abhängig von Anspruch 4, das steuerbare Ventil (Q08) der ersten Spülwasserleitung ein Magnetventil ist bzw. Magnetventile sind.

7. Vakuumtoilette nach den vorhergehenden Ansprüchen **dadurch gekennzeichnet, dass** diese über eine elektronische Steuereinrichtung verfügt, die programmtechnisch dazu vorbereitet ist, die Druckluftquelle (21) und das steuerbare Ventil der zweiten Spülwasserleitung (Q07) derart zu steuern, dass der Transfertank (12) unter vorgegebenen Bedingungen, wie beispielsweise der Anzahl von Spülvorgängen des Toilettenbeckens nach der letzten Spülung des Transfertanks oder dem Ablauf eines vorgegebenen regelmäßigen Zeitintervalls oder ob ein Frostentleerungssignal vorliegt, gespült wird.

8. Vakuumtoilette nach den Ansprüchen 4 und 7 oder 5 und 7, **dadurch gekennzeichnet, dass** die Steuereinrichtung dazu eingerichtet ist, als vorgegebene Bedingung die Anzahl von Spülvorgängen des Toilettenbeckens (10) nach der letzten Spülung des Transfertanks (12) zu prüfen und nach einer vorgegebenen Anzahl von Spülvorgängen die Druckluftquelle (21) und das steuerbare Ventil an der zweiten Spülwasserleitung (Q07) derart zu steuern, dass ein separater Spülvorgang für den Transfer-tank (12) vorgenommen wird.

9. Vakuumtoilette nach den Ansprüchen 1, 4 und 7, **dadurch gekennzeichnet, dass** die Steuereinrichtung dazu eingerichtet ist, als vorgegebene Bedingung die Anzahl von Spülvorgängen des Toilettenbeckens (10) nach der letzten Spülung des Transfertanks (12) zu prüfen und nach einer vorgegebenen Anzahl von Spülvorgängen, die Druckluftquelle (21) und das steuerbare Ventil an der zweiten Spülwasserleitung (Q07) derart zu steuern, dass gleichzeitig zum nächsten Spülvorgang des Toilettenbeckens (10) ein Spülvorgang für den Transfertank (12) vorgenommen wird.

10. Vakuumtoilette nach den Ansprüchen 1, 4 und 7 oder 1, 5 und 7, **dadurch gekennzeichnet, dass** die Steuereinrichtung dazu eingerichtet ist, als vorgegebene Bedingung den Ablauf eines vorgegebenen regelmäßigen Zeitintervalls zu prüfen und bei Ablauf die Druckluftquelle (21) und das steuerbare Ventil an der zweiten Spülwasserleitung (Q07) derart zu steuern, dass ein Spülvor-gang für den Transfertank (12) vorgenommen wird.

11. Vakuumtoilette nach den Ansprüchen 1, 4 und 7 oder 1, 5 und 7, **dadurch gekennzeichnet, dass** die Steuereinrichtung dazu eingerichtet ist, als vorgegebene Bedingung zu prüfen, ob ein Frostentleerungssignal vorliegt und bei vorliegendem Signal die Druckluftquelle (21) und das steuerbare Ventil der zweiten Spülwasserleitung (Q07) derart zu steuern, dass mit dem Spülwasser, das abgelassen wird, ein Spülvorgang für den Transfertank (12) vorgenommen wird.

12. Verfahren zum Spülen einer Vakuumtoilette mit
einem Toilettenbecken (10),
einem Transfertank (12)
einem Spülwasserbehälter (14) und
einer ersten Spülwasserleitung (16),
mit den Schritten:
Auslösen eines Spülvorgang bei Betätigung der Toilette, bei dem, mithilfe eines im Spülwasserbehälter (14) durch eine Druckluftquelle (21) angelegten Überdrucks, Spülwasser aus diesem über eine erste Spülwasserleitung (16) in das Toilettenbecken (10) befördert wird, und
im Anschluss an den Spülvorgang, Absaugen einer Absaugmasse aus dem Toilettenbe-
cken (10) mithilfe eines an den Transfertank (12) angelegten Unterdrucks in den Transfertank (12),
**dadurch gekennzeichnet, dass** der Transfertank (12) gespült wird, indem durch eine zweite, durch die erste Spülwasserleitung gespeiste Spülwasserleitung (18) mit einem steuerbaren Ventil (Q07) Spülwasser in den Transfertank (12) gefördert wird, wenn das steuerbare Ventil (Q07) die zweite Spülwasserleitung (18) öffnet.

## Claims

1. Vacuum toilet with
a toilet bowl (10),
a transfer tank (12) and
a flushing water tank (14), and
a first flushing water pipe,
wherein the flushing water tank (14) is designed and connected to the toilet bowl in such a way that, when the toilet is actuated, a flushing process is triggered in which, with the aid of an overpressure created in the flushing water tank (14) by a compressed air source (21), flushing water is conveyed from the latter via the first flushing water line (16) into the toilet bowl (10), and
wherein the transfer tank (12) is designed and connected to the toilet bowl in such a way that, following the flushing process, suction mass is sucked out of the toilet bowl (10) into the transfer tank (12) with the aid of a negative pressure applied to the transfer tank (12),
**characterized by** a second flushing water line (18) fed by the first flushing water line and having a controllable valve (Q07), through which flushing water is conveyed into the transfer tank (12) when the controllable valve (Q07) opens the second flushing water line (18) in order to flush the transfer tank (12).

2. Vacuum toilet according to claim 1, **characterized in that** the second flushing water line (18) branches off from the first flushing water line (16) via a connection in T-piece form (17).

3. Vacuum toilet according to claims 1 and 2, **characterized in that** the transfer tank has a flushing nozzle fed by the second flushing line with several nozzle openings arranged in a distributed manner.

4. Vacuum toilet according to claims 1, 2 and 3, **characterized in that** the first flush water line (16) is also provided with a controllable valve (Q08) and the two controllable valves can be controlled independently of one another, so that, when the valve of the first flush water line (Q08) is open and the valve of the second flush water line (Q07) is closed, flush water can flow from the flush water tank (14) into the toilet bowl (10), but not into the transfer tank (12), and, if the valve of the first flush water line (Q08) is closed and the valve of the second flush water line (Q07) is open, flush water can flow into the transfer tank (12) but not into the toilet bowl (10), and, if both valves are open, flush water can flow into the transfer tank (12) and into the toilet bowl (10).

5. Vacuum toilet according to claim 1, **characterized in that** the controllable valve of the second flush water line (Q07) is designed as a 3/2-way valve which either directs flush water from the first flush water line (16) into a continuation of the first flush water line into the toilet bowl (10) or directs flush water from the first flush water line (16) via the second flush water line (18) into the transfer tank (12).

6. Vacuum toilet according to the preceding claims, **characterized in that** the controllable valve (Q07) of the second flush water line and, if dependent on claim 4, the controllable valve (Q08) of the first flush water line is a solenoid valve or solenoid valves.

7. Vacuum toilet according to the preceding claims, **characterized in that** it has an electronic control device which is prepared in terms of programming to control the compressed air source (21) and the controllable valve of the second flushing water line (Q07) in such a way that the transfer tank (12) is flushed under predetermined conditions, such as the number of flushing operations of the toilet bowl after the last flushing of the transfer tank or the expiry of a predetermined regular time interval or whether a frost drain signal is present.

8. Vacuum toilet according to claims 4 and 7 or 5 and 7, **characterized in that** the control device is set up to check, as a predetermined condition, the number of flushing operations of the toilet bowl (10) after the last flushing of the transfer tank (12) and, after a predetermined number of flushing operations, to control the compressed air source (21) and the controllable valve on the second flushing water line (Q07) in such a way that a separate flushing operation is carried out for the transfer tank (12).

9. Vacuum toilet according to claims 1, 4 and 7, **characterized in that** the control device is set up to check the number of flushing operations of the toilet bowl (10) after the last flushing of the transfer tank (12) as a predetermined condition and, after a predetermined number of flushing operations, to control the compressed air source (21) and the controllable valve on the second flushing water line (Q07) in such a way that a flushing operation for the transfer tank (12) is carried out simultaneously with the next flushing operation of the toilet bowl (10).

10. Vacuum toilet according to claims 1, 4 and 7 or 1, 5 and 7, **characterized in that** the control device is set up to check the expiry of a predetermined regular time interval as a predetermined condition and, on expiry, to control the compressed air source (21) and the controllable valve on the second flushing water line (Q07) in such a way that a flushing process for the transfer tank (12) is carried out.

11. Vacuum toilet according to claims 1, 4 and 7 or 1, 5 and 7, **characterized in that** the control device is set up to check, as a predetermined condition, whether a frost drain signal is present and, if a signal is present, to control the compressed air source (21) and the controllable valve of the second flushing water line (Q07) in such a way that a flushing process for the transfer tank (12) is carried out with the flushing water that is drained.

12. A method for flushing a vacuum toilet with
a toilet bowl (10),
a transfer tank (12) and
a flushing water tank (14), and
a first flushing water pipe
with the steps:
Triggering of a flushing operation when the toilet is actuated, in which, with the aid of an overpressure applied in the flushing water tank (14) by a compressed air source (21), flushing water is conveyed from the latter into the toilet bowl (10) via a first flushing water line (16), and
Following the flushing process: Suction of a suction mass from the toilet bowl (10) into the transfer tank (12) using a vacuum applied to the transfer tank (12),
**characterized in that** the transfer tank (12) is flushed by feeding flushing water into the transfer tank (12) through a second flushing water line (18) fed by the first flushing water line by means of a controllable valve (Q07) when the controllable valve (Q07) opens the second flushing water line (18).

## Revendications

1. Toilettes à vide avec
une cuvette de toilettes (10),
un réservoir de transfert (12) et
un contenant d'eau de rinçage (14), et
une première conduite d'eau de rinçage,
dans lesquelles le contenant d'eau de rinçage (14) est réalisé et raccordé à la cuvette de toilettes de telle sorte que, lors de l'actionnement des toilettes, un processus de rinçage est déclenché, au cours duquel, à l'aide d'une surpression appliquée dans le contenant d'eau de rinçage (14) par une source d'air comprimé (21), de l'eau de rinçage est acheminée dans la cuvette de toilettes (10) à partir de celui-ci par l'intermédiaire de la première conduite d'eau de rinçage (16), et
dans lesquelles le réservoir de transfert (12) est réalisé et raccordé à la cuvette de toilettes de telle sorte que, à la suite du processus de rinçage, de la matière à aspirer est aspirée à partir de la cuvette de toilettes (10) dans le réservoir de transfert (12) à l'aide d'une dépression appliquée sur le réservoir de transfert (12),
**caractérisées par** une deuxième conduite d'eau de rinçage (18) alimentée par la première conduite d'eau de rinçage avec une soupape (Q07) pouvant être commandée, par laquelle l'eau de rinçage est transportée dans le réservoir de transfert (12) lorsque la soupape (Q07) pouvant être commandée ouvre la deuxième conduite d'eau de rinçage (18) pour rincer le réservoir de transfert (12).

2. Toilettes à vide selon la revendication 1, **caractérisées en ce que** la deuxième conduite d'eau de rinçage (18) bifurque de la première conduite d'eau de rinçage (16) par l'intermédiaire d'un raccordement en forme de T (17).

3. Toilettes à vide selon les revendications 1 et 2, **caractérisées en ce que** le réservoir de transfert dispose d'une buse de rinçage alimentée par la deuxième conduite de rinçage avec plusieurs ouvertures de buse disposées de manière répartie.

4. Toilettes à vide selon les revendications 1, 2 et 3, **caractérisées en ce que** la première conduite d'eau de rinçage (16) est également pourvue d'une soupape (Q08) pouvant être commandée et les deux soupapes pouvant être commandées peuvent être commandées indépendamment l'une de l'autre, de sorte que, lorsque la soupape de la première conduite d'eau de rinçage (Q08) est ouverte et la soupape de la deuxième conduite d'eau de rinçage (Q07) fermée, l'eau de rinçage peut s'écouler à partir du contenant d'eau de rinçage (14) dans la cuvette de toilettes (10), mais pas dans le réservoir de transfert (12), et, lorsque la soupape de la première conduite d'eau de rinçage (Q08) est fermée et la soupape de la deuxième conduite d'eau de rinçage (Q07) ouverte, l'eau de rinçage peut s'écouler dans le réservoir de transfert (12), mais pas dans la cuvette de toilettes (10), et, lorsque les deux soupapes sont ouvertes, l'eau de rinçage peut s'écouler dans le réservoir de transfert (12) et dans la cuvette de toilettes (10).

5. Toilettes à vide selon la revendication 1, **caractérisées en ce que** la soupape pouvant être commandée de la deuxième conduite d'eau de rinçage (Q07) est réalisée en tant que distributeur à 3/2 voies, qui, soit conduit l'eau de rinçage à partir de la première conduite d'eau de rinçage (16) dans un prolongement de la première conduite d'eau de rinçage dans la cuvette de toilettes (10), soit conduit l'eau de rinçage à partir de la première conduite d'eau de rinçage (16) dans le réservoir de transfert (12) par l'intermédiaire de la deuxième conduite d'eau de rinçage (18).

6. Toilettes à vide selon les revendications précédentes, **caractérisées en ce que** la soupape (Q07) pouvant être commandée de la deuxième conduite d'eau de rinçage et, en cas de dépendance de la revendication 4, la soupape (Q08) pouvant être commandée de la première conduite d'eau de rinçage est une électrovanne ou sont des électrovannes.

7. Toilettes à vide selon les revendications précédentes **caractérisées en ce que** celles-ci disposent d'un dispositif de commande électronique, qui est destiné à commander par programmation la source d'air comprimé (21) et la soupape pouvant être commandée de la deuxième conduite d'eau de rinçage (Q07), de telle sorte que le réservoir de transfert (12) est rincé dans des conditions prédéfinies, comme par exemple le nombre de processus de rinçage de la cuvette de toilettes après le dernier rinçage du réservoir de transfert ou le déroulement d'un intervalle de temps régulier prédéfini ou si un signal de vidange en cas de gel est présent.

8. Toilettes à vide selon les revendications 4 et 7 ou 5 et 7, **caractérisées en ce que** le dispositif de commande est conçu pour contrôler, en tant que condition prédéfinie, le nombre de processus de rinçage de la cuvette de toilettes (10) après le dernier rinçage du réservoir de transfert (12) et après un nombre prédéfini de processus de rinçage pour commander la source d'air comprimé (21) et la soupape pouvant être commandée sur la deuxième conduite d'eau de rinçage (Q7), de telle sorte qu'un processus de rinçage séparé pour le réservoir de transfert (12) est réalisé.

9. Toilettes à vide selon les revendications 1, 4 et 7, **caractérisées en ce que** le dispositif de commande est conçu pour contrôler, en tant que condition prédéfinie, le nombre de processus de rinçage de la cuvette de toilettes (10) après le dernier rinçage du réservoir de transfert (12) et après un nombre prédéfini de processus de rinçage pour commander la source d'air comprimé (21) et la soupape pouvant être commandée sur la deuxième conduite d'eau de rinçage (Q07), de telle sorte qu'un processus de rinçage pour le réservoir de transfert (12) est réalisé en même temps que le processus de rinçage suivant de la cuvette de toilettes (10).

10. Toilettes à vide selon les revendications 1, 4 et 7 ou 1, 5 et 7, **caractérisées en ce que** le dispositif de commande est conçu pour contrôler, en tant que condition prédéfinie, le déroulement d'un intervalle de temps régulier prédéfini et lors du déroulement pour commander la source d'air comprimé (21) et la soupape pouvant être commandée sur la deuxième conduite d'eau de rinçage (Q07), de telle sorte qu'un processus de rinçage pour le réservoir de transfert (12) est réalisé.

11. Toilettes à vide selon les revendications 1, 4 et 7 ou 1, 5 et 7, **caractérisées en ce que** le dispositif de commande est conçu pour vérifier, en tant que condition prédéfinie, si un signal de vidange en cas de gel est présent et, en présence du signal, pour commander la source d'air comprimé (21) et la soupape pouvant être commandée de la deuxième conduite d'eau de rinçage (Q07), de telle sorte qu'un processus de rinçage pour le réservoir de transfert (12) est réalisé avec l'eau de rinçage qui est évacuée.

12. Procédé pour le rinçage de toilettes à vide avec
une cuvette de toilettes (10),
un réservoir de transfert (12),
un contenant d'eau de rinçage (14) et
une première conduite d'eau de rinçage (16),
avec les étapes :
de déclenchement d'un processus de rinçage lors de l'actionnement des toilettes, au cours duquel, à l'aide d'une surpression appliquée dans le contenant d'eau de rinçage (14) par une source d'air comprimé (21), l'eau de rinçage est acheminée à partir de celui-ci dans la cuvette de toilettes (10) par l'intermédiaire d'une première conduite d'eau de rinçage (16), et
à la suite du processus de rinçage, d'aspiration d'une matière à aspirer à partir de la cuvette de toilettes (10) dans le réservoir de transfert (12) à l'aide d'une dépression appliquée sur le réservoir de transfert (12),
**caractérisé en ce que** le réservoir de transfert (12) est rincé du fait que l'eau de rinçage est transportée dans le réservoir de transfert (12) par une deuxième conduite d'eau de rinçage (18) alimentée par la première conduite d'eau de rinçage avec une soupape (Q07) pouvant être commandée, lorsque la soupape (Q07) pouvant être commandée ouvre la deuxième conduite d'eau de rinçage (18).
